# FASCICULE DE BREVET EUROPEEN

(11) **EP 3 333 637 B1**
(45) Date de publication et mention de la délivrance du brevet: **22.09.2021**
(21) Numéro de dépôt: 16203366.6
(22) Date de dépôt: 12.12.2016
(51) Int. Cl.: G04B 9/00

(54) **MOUVEMENT D'HORLOGERIE MECANIQUE A DETECTION DE RESERVE DE MARCHE**
MECHANISCHES UHRWERK MIT ERFASSUNG DER GANGRESERVE
MECHANICAL CLOCK MOVEMENT WITH POWER RESERVE DETECTION

(43) Date de publication de la demande: 13.06.2018
(73) Titulaire: ETA SA Manufacture Horlogère Suisse, 2540 Grenchen (CH)
(72) Inventeur: Villar, Ivan, 2555 Brügg (CH)
(74) Mandataire: Supper, Marc

(56) Documents cités:
- EP-A1- 1 139 182
- EP-A1- 2 977 828

## Description

### DOMAINE TECHNIQUE

La présente invention concerne un mouvement d'horlogerie mécanique muni de moyens de détection de réserve de marche. Le mouvement d'horlogerie comprend au moins un système à barillet en liaison avec une roue de charge d'un différentiel et une roue de décharge du différentiel.

### ARRIERE-PLAN TECHNOLOGIQUE

Un mouvement d'horlogerie mécanique comprend généralement un système à barillet entraînant au moins une roue en sortie de charge et une roue en sortie de décharge reliées respectivement à une roue de charge et à une roue de décharge d'un différentiel. Un ensemble de roues en liaison à une roue intermédiaire du différentiel contrôle un affichage de réserve de marche, mais aucun élément du mouvement n'est prévu pour une opération de blocage du mouvement quand la réserve de marche est à zéro.

Le brevet EP 0 568 499 B1 décrit un dispositif indicateur de réserve de marche pour une montre mécanique. Le dispositif indicateur comprend au moins une roue-étoile avec un organe indicateur, qui est entraînée en rotation lors de la charge ou la décharge du barillet. L'organe indicateur permet d'afficher la réserve de marche de la montre. Cependant rien n'est prévu pour assurer un blocage du mouvement, quand la réserve de marche s'approche de zéro.

Le brevet CH 698 752 B1 décrit une pièce d'horlogerie, qui comprend un mécanisme d'indication de la réserve de marche. Elle comprend deux barillets en regard l'un de l'autre et reliés par un arbre commun, qui contrôle le mécanisme d'affichage de la réserve de marche. Cependant rien n'est prévu pour assurer un blocage du mouvement, quand la réserve de marche s'approche de zéro.

On peut citer encore le brevet EP 1 970 778 B1, qui décrit une pièce d'horlogerie avec un mouvement et un dispositif indicateur de réserve de marche. Cette pièce d'horlogerie comprend un système à barillet monté entre une platine de montre et un pont. Le dispositif indicateur de réserve de marche comprend un différentiel relié par une première entrée à l'arbre du barillet et par une seconde entrée au barillet. Le différentiel est agencé coaxialement à l'arbre du barillet. La sortie du barillet est reliée à un organe indicateur de réserve de marche. Rien n'est prévu pour assurer un blocage du mouvement, quand la réserve de marche s'approche de zéro.

La demande de brevet EP 1 139 182 A1 décrit un mécanisme indicateur de réserve de marche et une montre. Le mécanisme comprend un système à barillet lié à une roue de charge et à une roue de décharge d'un différentiel, et un indicateur de réserve de marche lié au différentiel. Un organe de blocage sous forme d'une ouverture en forme de banane est prévu sur une roue supérieure de l'indicateur et un élément de blocage lié à une roue inférieure parallèle du mobile indicateur est inséré dans l'ouverture faite sur la roue supérieure de l'indicateur. L'élément de blocage vient en contact d'une extrémité de l'ouverture de manière à bloquer le mouvement à la réserve de marche à zéro. Un tel agencement comprend trop de pièces pour l'indication de réserve de marche, ce qui constitue un inconvénient.

La demande de brevet EP 2 977 828 A1 décrit un indicateur de réserve de marche pour afficher la réserve de marche de plusieurs accumulateurs d'énergie, qui comprennent chacun un indicateur coopérant avec une entrée d'un mécanisme différentiel que comporte ledit indicateur. Une sortie du mécanisme différentiel coopère avec un mécanisme d'affichage de réserve de marche totale des d'accumulateurs d'énergie. Rien n'est prévu pour assurer un blocage du mouvement, quand la réserve de marche s'approche de zéro.

### RESUME DE L'INVENTION

L'invention a donc pour but principal de pallier les inconvénients de l'état de la technique en proposant un mouvement d'horlogerie mécanique muni de moyens de détection de réserve de marche et capable de bloquer le fonctionnement du mouvement, quand la réserve de marche est proche de zéro.

A cet effet, la présente invention concerne un mouvement d'horlogerie mécanique muni de moyens de détection de réserve de marche, qui comprend les caractéristiques de la revendication indépendante 1.

Des formes particulières d'exécution du mouvement d'horlogerie mécanique sont définies dans les revendications dépendantes 2 à 12.

Un avantage du mouvement d'horlogerie mécanique réside dans le fait qu'il comprend un différentiel en liaison avec le système à barillet par l'intermédiaire d'un mobile d'entraînement et d'un ensemble de roues d'un ou deux étages réducteur. Le différentiel comprend une couronne sur laquelle sont montés de manière coaxiale un pignon solaire d'un indicateur de réserve de marche, et une roue châssis montée sur une tige axiale du pignon solaire. Un élément de blocage est monté sur la roue châssis pour venir en contact d'un organe de blocage de la couronne dans une position de détection de réserve de marche à zéro à indiquer.

Avantageusement, l'élément de blocage est une roue satellite entraînée en rotation par une surface intérieure du bord de la couronne. Un organe de blocage sous la forme d'un cran ou d'une portion de denture tronquée est prévu pour bloquer la roue satellite dans une position de réserve de marche minimum, ce qui bloque également le mouvement d'horlogerie. Un autre organe de blocage peut encore être prévu pour bloquer la roue satellite dans une position de réserve de marche maximum.

### BREVE DESCRIPTION DES FIGURES

Les buts, avantages et caractéristiques d'un mouvement d'horlogerie mécanique muni de moyens de détection de réserve de marche apparaîtront mieux dans la description suivante de manière non limitative en regard des dessins sur lesquels :
- la figure 1 représente une vue tridimensionnelle de dessus d'une forme d'exécution d'un mouvement d'horlogerie mécanique muni de moyens de détection de réserve de marche selon l'invention,
- la figure 2 représente une vue tridimensionnelle de dessus d'un barillet et du rouage pour la fonction d'armage ou de charge du barillet selon l'invention,
- la figure 3 représente une vue de côté en coupe partielle du système à barillet et des moyens de détection de réserve de marche disposés selon une ligne pour mieux représenter l'ensemble de roues pour la fonction d'armage ou de charge du barillet selon l'invention,
- la figure 4 représente une vue tridimensionnelle de dessus d'un barillet et du rouage pour la fonction de désarmage ou de décharge du barillet selon l'invention,
- la figure 5 représente une vue de côté en coupe partielle du système à barillet et des moyens de détection de réserve de marche disposés selon une ligne pour mieux représenter l'ensemble de roues pour la fonction de désarmage ou de décharge du barillet selon l'invention,
- les figures 6a et 6b représentent une vue tridimensionnelle du différentiel planétaire avec ces éléments de blocage en position de réserve de marche maximum et en position de réserve marche minimum du mouvement d'horlogerie mécanique selon l'invention.

### DESCRIPTION DETAILLEE DE L'INVENTION

Dans la description suivante, tous les composants d'un mouvement d'horlogerie mécanique muni de moyens de détection de réserve de marche, qui sont bien connus d'un homme du métier dans ce domaine technique ne sont relatés que de manière simplifiée.

La figure 1 représente une vue tridimensionnelle de dessus de certains composants du mouvement d'horlogerie mécanique 1. Le mouvement d'horlogerie mécanique 1 comprend au moins un système à barillet, qui peut être à simple barillet ou à deux barillets 2, 3 comme représenté et bien connus, et disposant d'une sortie de charge et d'une sortie de décharge pour entraîner notamment un rouage de base de temps non représenté.

Le mouvement d'horlogerie mécanique 1 comprend un différentiel 10 monté rotatif autour d'un axe de rotation et relié respectivement à la sortie de charge et à la sortie de décharge du système à barillet. Le différentiel 10 est relié de préférence par l'intermédiaire d'un étage réducteur ou chaîne de réduction de vitesse de rotation à la sortie de charge depuis le premier barillet 2 et à la sortie de décharge depuis le second barillet 3. Un mobile d'entraînement 4 entre le système à barillet 2, 3 et le différentiel 10 peut être prévu. Ce mobile d'entraînement 4 peut comprendre une tige centrale 4a et une bague 4b disposée autour de la tige de manière coaxiale. La bague 4b est maintenue sur une partie intermédiaire de la tige centrale 4a entre deux rebords de la tige centrale 4a tout en permettant la rotation de la bague autour de la tige centrale. Le diamètre des rebords ou des deux extrémités de la tige 4a peut être identique au diamètre extérieur de la bague 4b.

La roue de sortie de charge du premier barillet 2 est en contact d'un premier rebord ou première extrémité de la tige centrale 4a pour l'entraîner en rotation. La roue de sortie de charge du premier barillet 2 peut comprendre une denture pour engrener avec une denture du premier rebord ou première extrémité de la tige centrale 4a. La roue de sortie de décharge du second barillet 3 est un contact de la bague 4b pour l'entraîner en rotation. La roue de sortie de décharge du second barillet 3 peut comprendre une denture pour engrener avec une denture de la bague 4b.

Comme il sera expliqué plus en détails sur les figures 2 à 5 suivantes, le mobile d'entraînement 4 entraîne en rotation un ensemble de roues 5, 6, 7, 8 d'un étage réducteur entre le système à barillet 2, 3 et le différentiel 10. Depuis la sortie de charge du premier barillet 2, la tige 4a du mobile d'entraînement entraîne par son second rebord, l'ensemble de roues 5a, 6, 7a d'un premier étage réducteur, dont la troisième roue 7a est en contact d'une première roue de charge 10a du différentiel 10, qui est une roue châssis sous la forme d'un volant. Depuis la sortie de décharge du second barillet 3, la bague 4b du mobile d'entraînement 4 entraîne l'ensemble de roues 5b, 8 et 7b d'un second étage réducteur, dont la troisième roue 7b est en contact d'une couronne 10b du différentiel 10. La couronne 10b est de préférence disposée de manière coaxiale à la roue châssis 10a.

Le différentiel 10 comprend donc une couronne 10b, une roue châssis 10a coaxiale à la couronne et un pignon solaire 12 avec une tige axiale 12' en tant qu'indicateur de réserve de marche. La tige axiale 12' passe par une ouverture centrale de la roue châssis 10a et peut être reliée à une aiguille d'indication de réserve de marche non représentée. Le pignon solaire 12 est placé sur une base de la couronne 10b entre la roue châssis 10a et la couronne 10b et est coaxial à la roue châssis 10a et à la couronne 10b. De préférence, le diamètre extérieur de la couronne 10b est similaire au diamètre extérieur de la roue châssis 10a, alors que le diamètre du pignon solaire 12 est inférieur pour être placé à l'intérieur du bord périphérique de la couronne 10b.

Le différentiel 10 comprend encore au moins un organe de blocage du mouvement 13, 14 lié à la couronne 10b et de préférence au bord périphérique de la couronne pour coopérer avec au moins un élément de blocage 11 en liaison de la roue châssis 10a pour bloquer le mouvement d'horlogerie dans une position de réserve de marche à zéro du système à barillet, voire également dans une position de charge maximale du système à barillet.

La roue châssis 10a du différentiel 10 comprend comme élément de blocage au moins une roue satellite 11 montée rotative sur une branche axiale de la roue châssis 10a. Cette roue satellite 11 est en contact d'une surface intérieure circulaire du bord périphérique de la couronne 10b et entraînée en rotation lors de la rotation de la couronne 10b par rapport à la roue châssis 10a. De préférence, la surface intérieure de la couronne 10b comprend au moins sur une partie de sa périphérie une denture pour engrener avec une denture de la roue satellite 11. Le pignon solaire 12 est quant à lui entraîné par la roue satellite 11 en contact de son bord périphérique. Le pignon solaire 12 peut aussi comprendre une denture pour engrener avec la roue satellite 11. Le bord périphérique de la couronne 10b, la roue satellite 11 et le pignon solaire 12 sont disposés dans un même plan sur la base de la couronne 10b.

Quand la roue satellite 11 arrive en contact d'au moins un premier organe de blocage, qui peut être un premier cran 13 ou une première portion de denture tronquée, il y a un blocage de rotation de la couronne 10b par rapport à la roue châssis 10a. Cela a pour effet également de bloquer le mouvement d'horlogerie à la réserve de marche à zéro. Lors de l'armage du système à barillet, la roue satellite 11 arrive en contact d'un second organe de blocage, qui peut être un second cran 14 ou une seconde portion de denture tronquée. Un blocage de rotation de la couronne 10b par rapport à la roue châssis 10a intervient, ce qui a pour effet aussi de bloquer le mouvement d'horlogerie à l'armage complet du système à barillet. L'angle de rotation de la couronne par rapport à la roue châssis entre les deux positions de blocage peut être défini entre 90° et 180° par exemple, mais d'autres angles peuvent être définis.

Les figures 2 et 3 représentent une vue tridimensionnelle de dessus et une vue en coupe partielle verticale du premier barillet 2 du système à barillet, de l'ensemble de roues et du différentiel 10 pour la fonction d'armage ou de charge du système à barillet.

Sur ces figures 2 et 3, on remarque bien la tige centrale 4a du mobile d'entraînement 4, qui est entraînée en rotation par la roue de sortie de charge du premier barillet d'armage 2 en contact du premier rebord de la tige centrale 4a. Le second rebord de la tige centrale 4a entraîne une première roue 5a du premier étage de réduction. Le second rebord peut comprendre une denture pour engrener avec une denture extérieure de la première roue 5a. Un pignon central de la première roue 5a entraîne une seconde roue inverseuse 6. Le pignon central de la première roue est de diamètre inférieur à la denture extérieure de la première roue 5a pour réduire la vitesse de rotation de la seconde roue 6 par rapport à la vitesse de rotation de la première roue 5a. Le pignon central peut comprendre une denture pour engrener avec une denture extérieure de la seconde roue 6. La seconde roue 6 entraîne la troisième roue 7a en agissant uniquement comme une roue inverseuse. La troisième roue 7a peut comprendre une denture extérieure pour engrener avec une denture extérieure de la seconde roue 6. Un pignon central de la troisième roue 7a est en contact de la roue châssis 10a du différentiel 10. Ce pignon central est de diamètre inférieur à la denture extérieure de la troisième roue 7a et peut comprendre aussi une denture pour engrener avec une denture extérieure de la roue châssis 10a.

Les figures 4 et 5 représentent une vue tridimensionnelle de dessus et une vue en coupe partielle verticale du second barillet 3 du système à barillet, de l'ensemble de roues et du différentiel 10 pour la fonction de désarmage ou de décharge du système à barillet.

Sur ces figures 4 et 5, on remarque bien la bague 4b du mobile d'entraînement 4, qui est entraînée en rotation par la roue de sortie de décharge du second barillet de désarmage 3 en contact de la bague 4b. La bague 4b entraîne une première roue 5b du second étage de réduction. La bague 4b peut comprendre une denture pour engrener avec une denture extérieure de la première roue 5b. Un pignon central de la première roue 5b entraîne une seconde roue 8. Le pignon central de la première roue est de diamètre inférieur à la denture extérieure de la première roue 5b pour réduire la vitesse de rotation de la seconde roue 8 par rapport à la vitesse de rotation de la première roue 5b. Le pignon central peut comprendre une denture pour engrener avec une denture extérieure de la seconde roue 8. Un pignon central de La seconde roue 8 entraîne une troisième roue 7b. Le pignon central de la seconde roue 8 est de diamètre inférieur à la denture extérieure de la seconde roue 8. La troisième roue 7b peut comprendre une denture extérieure pour engrener avec une denture du pignon central de la seconde roue 8. Un pignon central de la troisième roue 7b est en contact de du bord extérieur de la couronne 10b du différentiel 10. Ce pignon central est de diamètre inférieur à la denture extérieure de la troisième roue 7b et peut comprendre aussi une denture pour engrener avec une denture extérieure du bord extérieur de la couronne 10b.

Les figures 6a et 6b représentent une vue tridimensionnelle du différentiel planétaire 10. Le différentiel planétaire 10 est présenté en figure 6a en position de réserve de marche maximum, alors qu'en figure 6b, il est présenté en position de réserve marche à zéro. Les pièces en mouvement sont présentées avec une flèche indicatrice de la direction de rotation de chaque pièce avant blocage.

Le différentiel 10 est présenté avec une couronne 10b, qui comprend un bord périphérique et une base ou fond, un pignon solaire 12 monté sur la base de la couronne de manière coaxiale et une roue châssis 10a monté de manière coaxiale sur la tige 12' du pignon solaire 12. La roue satellite 11 est montée rotative autour d'un axe fixé à un des trois bras axiaux de la roue châssis 10a. Cette roue satellite 11 est entraînée en rotation par la surface intérieure du bord de la couronne 10b. La roue satellite 11 entraînée en rotation fait tourner également le pignon solaire 12 en contact de la roue satellite 11. Ainsi le pignon solaire 12 est une pièce d'un indicateur de réserve de marche, qui peut comprendre encore une aiguille fixée à l'extrémité de la tige 12' du pignon solaire 12. Un espace suffisant est ménagé entre la couronne 10b et la roue châssis 10a tout en permettant à la roue satellite 11 d'être entraînée par la surface intérieure du bord de la couronne 10b.

La roue satellite 11 est bloquée par un premier organe de blocage 13 du bord de la couronne 10b à la figure 6b montrant la position de détection de réserve de marche à zéro. La roue satellite 11 est bloquée par un second organe de blocage 14 du bord de la couronne 10b à la figure 6a montrant la position de détection de réserve de marche maximum.

Bien entendu chaque organe de blocage 13, 14 peut être d'une autre forme que celle présentée sur les figures 6a et 6b, mais en permettant le blocage de la roue satellite 11 dans les deux positions de détection de réserve de marche maximum et minimum. Le blocage de la roue satellite 11 montée sur la roue châssis permet de bloquer le mouvement d'horlogerie comme espéré.

A partir de la description qui vient d'être faite, plusieurs variantes de réalisation du mouvement mécanique d'horlogerie à moyens de détection de réserve de marche peuvent être conçues par l'homme du métier sans sortir du cadre de l'invention définie par les revendications. L'élément de blocage de la roue châssis peut être un ergot en lieu et place de la roue satellite pour venir se bloquer contre un organe de blocage de la couronne.

## Revendications

1. Mouvement d'horlogerie mécanique (1) à indication de la réserve de marche, comprenant au moins un système à barillet (2, 3) avec une sortie de charge en liaison avec une roue de charge, qui est une roue châssis (10a), et avec une sortie de décharge en liaison avec une roue de décharge, qui est une couronne (10b), et un différentiel comprenant la roue châssis et la couronne, le différentiel (10) étant en liaison avec un indicateur de réserve de marche (12) pour afficher la réserve de marche, **caractérisé en ce qu'**il comprend au moins un organe de blocage (13, 14) disposé sur la couronne (10b) et au moins un élément de blocage (11) disposé sur la roue châssis (10a), lors de la rotation de la couronne par rapport à la roue châssis, l'organe de blocage étant destiné à venir en contact de l'élément de blocage, quand la réserve de marche est à zéro afin de bloquer le mouvement d'horlogerie.

2. Mouvement d'horlogerie mécanique (1) selon la revendication 1, **caractérisé en ce que** la roue châssis (10a) est montée coaxiale à la couronne (10b).

3. Mouvement d'horlogerie mécanique (1) selon l'une des revendications précédentes, **caractérisé en ce que** la couronne (10b) comprend un bord périphérique et une base, l'organe de blocage (13, 14) étant disposé d'un côté intérieur du bord périphérique.

4. Mouvement d'horlogerie mécanique (1) selon la revendication 3, **caractérisé en ce que** la roue châssis (10a) comprend une roue satellite (11) comme élément de blocage, qui est montée libre de rotation sur la roue châssis (10a), la roue satellite (11) étant en contact d'une surface intérieure du bord périphérique de la couronne (10b) pour être entraînée en rotation lors de la rotation de la couronne ou de la roue châssis.

5. Mouvement d'horlogerie mécanique (1) selon la revendication 4, **caractérisé en ce que** la roue satellite (11) est disposée libre de rotation sur une des branches axiales de la roue châssis (10a).

6. Mouvement d'horlogerie mécanique (1) selon la revendication 4, **caractérisé en ce que** l'indicateur de réserve de marche est un pignon solaire (12) avec une tige axiale (12'), le pignon solaire étant disposé entre la couronne (10b) et la roue châssis (10a) et la tige axiale (12') passant par une ouverture centrale de la roue châssis (10a).

7. Mouvement d'horlogerie mécanique (1) selon la revendication 6, **caractérisé en ce que** le pignon solaire (12) est en contact de la roue satellite (11) de manière à être entraîné en rotation lors de la rotation de la roue satellite (11).

8. Mouvement d'horlogerie mécanique (1) selon l'une des revendications 4 à 7, **caractérisé en ce que** le bord périphérique de la couronne comprend sur la surface intérieure de la couronne (10b), un premier organe de blocage (13) et un second organe de blocage (14) décalé angulairement du premier organe de blocage, **en ce que** la roue satellite (11) est entraînée en rotation lors de la rotation de la couronne ou de la roue châssis jusqu'au premier organe de blocage (13) en phase de décharge du système à barillet pour bloquer le mouvement d'horlogerie au contact du premier organe de blocage (13) à la réserve de marche à zéro, et **en ce que** la roue satellite (11) est entraînée en rotation lors de la rotation de la couronne ou de la roue châssis jusqu'au second organe de blocage (14) en phase de charge du système à barillet pour bloquer le mouvement d'horlogerie au contact du second organe de blocage (14).

9. Mouvement d'horlogerie mécanique (1) selon l'une des revendications 3 et 8, **caractérisé en ce que** chaque organe de blocage est un cran (13, 14) ou une portion de denture tronquée pour le blocage en coopération de l'élément de blocage de la roue châssis.

10. Mouvement d'horlogerie mécanique (1) selon la revendication 1, **caractérisé en ce qu'**un premier étage réducteur (5a, 6, 7a) est disposé entre la sortie de charge du système à barillet (2, 3) et la roue châssis (10a).

11. Mouvement d'horlogerie mécanique (1) selon la revendication 10, **caractérisé en ce qu'**un second étage réducteur (5b, 8, 7b) est disposé entre la sortie de décharge du système à barillet (2, 3) et la couronne (10b).

12. Mouvement d'horlogerie mécanique (1) selon la revendication 11, **caractérisé en ce qu'**il comprend un mobile d'entraînement (4), qui est composé d'une tige centrale (4a) et d'une bague (4b) montée libre de rotation entre deux rebords de la tige centrale (4a), **en ce que** la tige centrale (4a) est reliée à la sortie de charge du système à barillet (2, 3) et au premier étage réducteur, alors que la bague (4b) est reliée à la sortie de décharge du système à barillet (2, 3) et au second étage réducteur.

## Patentansprüche

1. Mechanisches Uhrwerk (1) mit Gangreserveanzeige, umfassend mindestens ein Federhaussystem (2, 3) mit einem Spannungsanschluss, der mit einem Spannungsrad in Verbindung steht, das ein Einfassungsrad (10a) ist, und mit einem Entspannungsanschluss, der mit einem Entspannungsrad in Verbindung steht, das ein Kronrad (10b) ist, und ein Ausgleichsgetriebe, das das Einfassungsrad und das Kronrad aufweist, wobei das Ausgleichsgetriebe (10) zur Gangreserveanzeige mit einem Gangreserveanzeiger (12) in Verbindung steht,
**dadurch gekennzeichnet, dass** es mindestens ein an dem Kronrad (10b) angeordnetes Blockierorgan (13, 14) und mindestens ein Blockierelement (11), das an dem Einfassungsrad (10a) angeordnet ist, wenn sich das Kronrad in Bezug auf das Einfassungsrad dreht, umfasst, wobei das Blockierorgan dazu bestimmt ist, mit dem Blockierelement in Kontakt zu gelangen, wenn die Gangreserve auf null ist, um das Uhrwerk zu blockieren.

2. Mechanisches Uhrwerk (1) nach Anspruch 1, **dadurch gekennzeichnet, dass** das Einfassungsrad (10a) koaxial zum Kronrad (10b) montiert ist.

3. Mechanisches Uhrwerk (1) nach einem der vorhergehenden Ansprüche, **dadurch gekennzeichnet, dass** das Kronrad (10b) einen Umfangsrand und eine Basis aufweist, wobei das Blockierorgan (13, 14) auf einer Innenseite des Umfangsrandes angeordnet ist.

4. Mechanisches Uhrwerk (1) nach Anspruch 3, **dadurch gekennzeichnet, dass** das Einfassungsrad (10a) als Blockierelement ein Planetenrad (11) aufweist, das an dem Einfassungsrad (10a) frei drehbar montiert ist, wobei das Planetenrad (11) mit einer Innenfläche des Umfangsrandes des Kronrads (10b) in Kontakt steht, um bei einer Drehung des Kronrads oder des Einfassungsrads rotatorisch angetrieben zu werden.

5. Mechanisches Uhrwerk (1) nach Anspruch 4, **dadurch gekennzeichnet, dass** das Planetenrad (11) an einem der axialen Schenkel des Einfassungsrads (10a) frei drehbar angeordnet ist.

6. Mechanisches Uhrwerk (1) nach Anspruch 4, **dadurch gekennzeichnet, dass** der Gangreserveanzeiger ein Sonnentrieb (12) mit einem axialen Stift (12') ist, wobei der Sonnentrieb zwischen dem Kronrad (10b) und dem Einfassungsrad (10a) angeordnet ist und der axiale Stift (12') durch eine mittige Öffnung des Einfassungsrads (10a) verläuft.

7. Mechanisches Uhrwerk (1) nach Anspruch 6, **dadurch gekennzeichnet, dass** der Sonnentrieb (12) mit dem Planetenrad (11) so in Kontakt steht, dass er bei einer Drehung des Planetenrades (11) rotatorisch angetrieben wird.

8. Mechanisches Uhrwerk (1) nach einem der Ansprüche 4 bis 7, **dadurch gekennzeichnet, dass** der Umfangsrand des Kronrads eine Innenfläche des Kronrads (10b), ein erstes Blockierorgan (13) und ein zweites Blockierorgan (14), das in Winkelrichtung zu dem ersten Blockierorgan versetzt ist, aufweist, dass das Planetenrad (11) in der Entspannungsphase des Federhaussystems bei einer Drehung des Kronrads oder des Einfassungsrads bis zu dem ersten Blockierorgan (13) rotatorisch angetrieben wird, um das Uhrwerk in Kontakt mit dem ersten Blockierorgan (13) bei der Gangreserve von null zu blockieren, und dass das Planetenrad (11) in der Spannungsphase des Federhaussystems bei einer Drehung des Kronrads oder des Einfassungsrads bis zu dem zweiten Blockierorgan (14) rotatorisch angetrieben wird, um das Uhrwerk in Kontakt mit dem zweiten Blockierorgan (14) zu blockieren.

9. Mechanisches Uhrwerk (1) nach einem der Ansprüche 3 bis 8, **dadurch gekennzeichnet, dass** jedes Blockierorgan eine Kerbe (13, 14) oder ein abgestumpfter Zahnabschnitt ist, um das Einfassungsrad in Zusammenwirkung mit dem Blockierelement zu blockieren.

10. Mechanisches Uhrwerk (1) nach Anspruch 1, **dadurch gekennzeichnet, dass** zwischen dem Spannungsanschluss des Federhaussystems (2, 3) und dem Einfassungsrad (10a) eine erste Untersetzungsstufe (5a, 6, 7a) angeordnet ist.

11. Mechanisches Uhrwerk (1) nach Anspruch 10, **dadurch gekennzeichnet, dass** zwischen dem Entspannungsanschluss des Federhaussystems (2, 3) und dem Kronrad (10b) eine zweite Untersetzungsstufe (5b, 8, 7b) angeordnet ist.

12. Mechanisches Uhrwerk (1) nach Anspruch 11, **dadurch gekennzeichnet, dass** es ein Antriebsdrehteil (4) umfasst, das gebildet ist aus einem zentralen Stift (4a) und einem Ring (4b), der zwischen zwei Begrenzungsflächen des zentralen Stifts (4a) frei drehbar montiert ist, und dass der zentrale Stift (4a) mit dem Spannungsanschluss des Federhaussystems (2, 3) und mit der ersten Untersetzungsstufe verbunden ist, während der Ring (4b) mit dem Entspannungsanschluss des Federhaussystems (2, 3) und der zweiten Untersetzungsstufe verbunden ist.

## Claims

1. Mechanical timepiece movement (1) with power reserve indication, comprising at least one barrel system (2, 3) with a winding output connected to a winding wheel, which is a chassis wheel (10a), and with an unwinding output connected to an unwinding wheel, which is a crown (10b) and a differential gear comprising the chassis wheel and the crown.
the differential gear (10) being connected to a power reserve indicator (12) to display the power reserve, **characterized**
**in that** it includes at least one locking member (13, 14) disposed on the crown (10b) and at least one locking element (11) disposed on the chassis wheel (10a), during the rotation of the crown relative to the chassis wheel, the locking member being intended to come into contact with the locking element, when the power reserve is at zero in order to stop the timepiece movement.

2. Mechanical timepiece movement (1) according to claim 1, **characterized in that** the chassis wheel (10a) is mounted coaxially to the crown (10b).

3. Mechanical timepiece movement (1) according to any of the preceding claims, **characterized in that** the crown (10b) includes a peripheral edge and a base, the locking member (13, 14) being disposed on an inner side of the peripheral edge.

4. Mechanical timepiece movement (1) according to claim 3, **characterized in that** the chassis wheel (10a) includes a planet-wheel (11) as the locking element, which is mounted for free rotation on the chassis wheel (10a), the planet-wheel (11) being in contact with a circular inner surface of the peripheral edge of the crown (10b) to be driven in rotation during the rotation of the crown or of the chassis wheel.

5. Mechanical timepiece movement (1) according to claim 4, **characterized in that** the planet-wheel (11) is arranged for free rotation on one of axial arms of the chassis wheel (10a).

6. Mechanical timepiece movement (1) according to claim 4, **characterized in that** the power reserve indicator is a solar pinion (12) with an axial arbor (12'), the solar pinion being disposed between the crown (10b) and the chassis wheel (10a) and the axial arbor (12') passing through a central opening in the chassis wheel (10a).

7. Mechanical timepiece movement (1) according to claim 6, **characterized in that** the solar pinion (12) is in contact with the planet-wheel (11) in order to be driven in rotation during the rotation of the planet-wheel (11).

8. Mechanical timepiece movement (1) according to any of claims 4 to 7, **characterized in that** the peripheral edge of the crown includes on the inner surface of the crown (10b), a first locking member (13) and a second locking member (14) angularly offset from the first locking member, **in that** the planet-wheel (11) is driven in rotation during the rotation of the crown or of the chassis wheel as far as the first locking member (13) in the unwinding phase of the barrel system to stop the timepiece movement upon contact with the first locking member (13) when the power reserve is at zero, and **in that** the planet-wheel (11) is driven in rotation during the rotation of the crown or of the chassis wheel as far as the second locking member (14) in the winding phase of the barrel system to stop the timepiece movement upon contact with the second locking member (14).

9. Mechanical timepiece movement (1) according to any of claims 3 and 8, **characterized in that** each locking member is a notch (13, 14) or a truncated toothing portion for locking in cooperation with the locking element of the chassis wheel.

10. Mechanical timepiece movement (1) according to claim 1, **characterized in that** a first reduction stage (5a, 6, 7a) is disposed between the winding output of the barrel system (2, 3) and the chassis wheel (10a).

11. Mechanical timepiece movement (1) according to claim 10, **characterized in that** a second reduction stage (5b, 8, 7b) is disposed between the unwinding output of the barrel system (2, 3) and the crown (10b).

12. Mechanical timepiece movement (1) according to claim 11, **characterized in that** the movement includes a driving wheel set (4), which is composed of a central arbor (4a) and of a ring (4b) mounted for free rotation between two rims of the central arbor (4a), **in that** the central arbor (4a) is connected to the winding output of the barrel system (2, 3) and to the first reduction stage, whereas the ring (4b) is connected to the unwinding output of the barrel system (2, 3) and to the second reduction stage.
